# EUROPÄISCHE PATENTSCHRIFT

(11) **EP 1 513 734 B1**
(45) Veröffentlichungstag und Bekanntmachung des Hinweises auf die Patenterteilung: **12.07.2006**
(21) Anmeldenummer: 03760630.8
(22) Anmeldetag: 17.06.2003
(51) Int. Cl.: B65D 35/50, B65D 47/34

(54) **SELBSTABDICHTENDER BEHÄLTERVERSCHLUSS**
SELF-SEALING CONTAINER CLOSURE
BOUCHON DE CONTENANT AUTO-ÉTANCHEIFIANT

(30) Priorität: 20.06.2002 DE 20209615 U
(43) Veröffentlichungstag der Anmeldung: 16.03.2005
(73) Patentinhaber: RPC Wiko GmbH & Co. KG, 50259 Pulheim (DE)
(72) Erfinder: HEUKAMP, Wolfgang, 53913 Swisttal (DE)
(74) Vertreter: Mey, Klaus-Peter
(86) Internationale Anmeldenummer: PCT/EP2003/006374
(87) Internationale Veröffentlichungsnummer: WO 2004/000672

(56) Entgegenhaltungen:
- US-A- 4 785 978

## Beschreibung

Die Erfindung betrifft einen Behälterverschluss für flüssige bis pastöse Produkte enthaltende flexible Speicherbehälter wie beispielsweise Flaschen oder Tuben, wobei sich der Behälterverschluss ventilähnlich beim Zusammendrücken des Speicherbehälters selbsttätig zum Austrag der Produkte öffnet und durch die Rückstellkraft des Speicherbehälters selbsttätig wieder schließt.

Zur Abgabe flüssiger bis pastöser Produkte sind zum Herauspressen des Produktes aus einem Speicherbehälter durch eine Applikationsöffnung unterschiedliche Vorrichtungen bekannt, die sich bezüglich des konstruktiven Aufbaus und der Funktionsweise grundsätzlich unterscheiden.

Eine aufwendige Vorrichtung ist aus der EP 0 048 420 B1 bekannt, bestehend aus einem hohlzylindrischen Speicherbehälter mit einem Spenderkopf mit Spenderpumpe, wobei durch einen nach unten gerichteten äußeren Druck auf die Spenderpumpe das im Speicherbehälter befindliche Produkt über die Applikationsöffnung aus dem Speicherbehälter heraus gedrückt wird.

Da in der Regel die Speicherbehälter nach ihrer Entleerung nicht mehr neu befüllt, sondern entsorgt werden, hat dies zur Folge, dass auf eine möglichst preiswerte und einfache Herstellung des "Wegwerfprodukts Spender" ein besonders großer Wert gelegt wird. Bekannt sind deshalb Spender in besonders einfacher Ausführung, bei denen der Austrag des Produkts durch Zusammenpressen des Speicherbehälters aus einer Öffnung des Speicherbehälters erfolgt, wobei je nach Verwendungszweck und Viskosität des Produkts die Öffnung des Speicherbehälters nach unten gerichtet wird. Zum Öffnen und Schließen der Öffnung dient dann eine einfache Kappe, ein Schraubverschluss oder ein Passstift.

Obwohl die bei solchen Speicherbehältern verwendeten Verschlüsse im allgemeinen zufriedenstellend funktionieren, besteht doch ein Bedarf an einem verbesserten Verschluss, was zur Entwicklung eines flexiblen selbstabdichtenden Abgabeventils führte, welches oberhalb der Behälteröffnung angebracht ist. Wenn der Speicherbehälter zusammengedrückt wird, öffnet sich dieses Ventil durch den erhöhten Innendruck und das fluide Produkt wird über das Ventil ausgetragen.

Ein derartiger Verschluss eines Speicherbehälters wird in der DE 692 02 466 T2 beschrieben. Er besteht aus einem mit einem Deckel verschlossenen Verschlusskörper, der auf den Hals eines Speicherbehälters beispielsweise aufgeschraubt wird. Mittig im Verschlusskörper befindet sich auf einem konkaven Tragorgan ein mit Schlitzen versehenes konvexes elastisches Ventil. Bei Einwirkung einer äußeren Kraft auf den Speicherbehälter wird das fluide Produkt von unten gegen den Mittelabschnitt des Ventils gedrückt, wodurch sich dieser nach außen verwölbt. Das fluide Produkt kann nun durch die sich öffnenden Schlitze nach außen austreten. Nach Beendigung des äußeren Drucks auf den Behälter kehrt durch die Elastizität des Ventils dieses wieder in seine normale spannungslose abdichtende Stellung zurück.

Nachteilig bei diesem bekannten Behälterverschluss ist neben seiner aufwendigen und komplizierten Konstruktion bezüglich seiner Wirkungsweise, dass der im Speicherbehälter bei Beendigung des äußeren Drucks verbleibende Unterdruck, wenn überhaupt, nur unbefriedigend abgebaut wird.

Um diesen Mangel des verbleibenden Unterdrucks zu beheben, wird in der US-A-4,785,978 ein Behälterverschluss für flüssige bis pastöse Produkte enthaltende flexible Speicherbehälter wie beispielsweise Flaschen oder Tuben vorgeschlagen mit einem ersten Ventil, das sich automatisch durch einen von außen auf den flexiblen Speicherbehälter ausgeübten Druck zum Austrag des Produkts öffnet. Bei Wegfall dieses Drucks wird durch die elastische Rückstellkraft des Speicherbehälters und dem sich hierdurch einstellenden Unterdruck dieses Ventil automatisch wieder verschlossen. Gleichzeitig erfolgt eine Belüftung des Speicherbehälters durch ein sich nun öffnendes zweites Ventil, die den Unterdruck im Speicherbehälter kompensiert.

Das erste Ventil wird durch eine mit ihrem Außenrand zwischen dem Außengehäuse und einem scheibenförmigen Bauteil eingeklemmte Ringscheibe gebildet, deren Mittelteil axial beweglich die radial angeordnete Ausgangsöffnung des scheibenförmigen Bauteils freigibt oder absperrt. Als zweites Ventil dient ein axial beweglicher Dorn, der durch Federspannung von unten eine axiale Hülse des scheibenförmigen Bauteils verschließt und bei einem Unterdruck im Speicherbehälter die Öffnung der Hülse zur Belüftung des Speicherbehälters freigibt.

Ausgehend von diesem Stand der Technik ist es Aufgabe der Erfindung, einen Behälterverschluss der oben genannten Art mit einfacherer Konstruktion und Fertigung weiter auszubilden, der eine vollständige Belüftung des Speicherbehälters nach Beendigung des Austragsvorgangs ermöglicht.

Die gestellte Aufgabe wird bei einem Spender der eingangs genannten Art mit den kennzeichnenden Merkmalen des Anspruchs 1 dadurch gelöst, dass
- die axiale Verwölbung des Mittelteils der Ringscheibe nach unten durch mehrere Anschlagstege begrenzt wird,
- die axiale Bewegung des Dichtzapfens nach oben durch mindestens einen Anschlagsteg begrenzt wird, und
- der Dichtzapfen auf einem federnden Element gelagert ist und durch dieses federnde Element von unten gegen die Anschlagstege und dichtend gegen die Ringscheibe gedrückt wird.

Vorteilhafte Ausgestaltungen der Erfindung sind in den Unteransprüchen angegeben.

Durch die erfindungsgemäße Anordnung einer elastischen Ringscheibe auf einem Dichtzapfen wird mit einfachen Mitteln eine verschließbare Austragsöffnung zwischen diesen beiden Dichtelementen hergestellt. Beim Austragvorgang, bei dem durch Druck auf den Speicherbehälter das auszutragende Produkt von unten gegen die elastische Ringscheibe gedrückt wird, hebt sich diese mittig nach außen vom Dichtzapfen ab, wodurch ein Austragsspalt zwischen Ringscheibe und Dichtzapfen freigegeben wird. Nach Beendigung des Austragvorgangs setzt sich die Ringscheibe in Folge des nun im Speicherbehälters herrschenden Unterdrucks auf den Dichtzapfen und verschließt damit wieder den Speicherbehälter. Die Elastizität der Dichtscheibe ist dabei an die Viskosität des auszutragenden Produkts und an die Rückstellkraft des Speicherbehälters angepasst, um eine vollständige Rückstellung der Ringscheibe zu gewährleisten.

Dadurch, dass erfindungsgemäß nicht nur die Dichtscheibe, sondern auch der Dichtzapfen axial verschiebbar ausgebildet ist, wird nicht nur das selbsttätige Öffnen und Schließen des Behälterverschlusses möglich, sondern weiterhin die gewünschte vollständige Belüftung des Speicherbehälters nach Beendigung des Austragvorgangs, wobei der Dichtzapfen durch den im Speichergehäuse herrschenden Unterdruck nach innen verschoben wird und einen Belüftungsspalt zwischen Ringscheibe und Dichtzapfen freigibt. Es findet also eine wechselweise axiale Verschiebung von Ringscheibe und Dichtzapfen in entgegengesetzten Richtungen statt.

Damit diese wechselweise axiale Verschiebung auch möglich wird, sind die die axiale Verschiebung der Ringscheibe und des Dichtzapfens begrenzenden Anschlagstege zwischen der Ringscheibe und dem ringförmigen Vorsprung des Dichtzapfens angeordnet. Sie verhindern, dass bei der axialen Verschiebung der Dichtscheibe nach außen während des Produktaustrags auch der Dichtzapfen in gleicher Richtung verschoben werden kann und nach erfolgtem Produktaustrag die Ringscheibe nicht dem nach innen verschobenen Dichtzapfen folgt. Alternativ ist es auch möglich, dass ein Anschlagsteg mittig von oben durch die Ringscheibe auf den Dichtzapfen geführt ist und dessen Verschiebung nach oben während des Produktaustrags verhindert.

Nach einer vorteilhaften Ausgestaltung der Erfindung ist der Dichtzapfen auf einem federnden Element gelagert, durch das der Dichtzapfen von unten gegen die Anschlagstege und gegen die Ringscheibe gedrückt wird. Die Federkraft des Federelementes ist dabei so bemessen, dass die Rückstellkraft des Speicherbehälters und der hierdurch hervorgerufene Unterdruck ausreicht, um den Dichtzapfen entgegen der Federkraft nach innen zu verschieben.

Als Federelemente können verschiedene axial wirksame Federn verwendet werden, beispielsweise Spiralfedern oder radial angeordnete Blattfedern.

Durch das Zusammenwirken von Ringscheibe und Dichtzapfen in Verbindung mit den Anschlagstegen sind somit folgende Stellungen möglich:
- Schließstellung: In dieser Ausgangsstellung ist der Speicherbehälter drucklos; die Ringscheibe liegt dichtend auf dem Dichtzapfen und den Anschlagstegen auf und der Dichtzapfen liegt von unten durch das Federelement gegen die Anschlagstege an.
- Austragstellung: Durch äußere Krafteinwirkung auf den Speicherbehälter herrscht in diesem ein Überdruck; die Ringscheibe ist durch das von unten drückende Produkt vom Dichtzapfen und den Anschlagstegen abgehoben und der Dichtzapfen liegt weiterhin durch das Federelement von unten gegen die Anschlagstege an; der Austrag des Materials erfolgt durch den nach oben entstandenen Spalt zwischen der Ringscheibe und dem Dichtzapfen.
- Belüftungsstellung: durch die Rückstellkraft des Speicherbehälters herrscht in diesem ein Unterdruck; die Ringscheibe liegt auf Grund ihrer Elastizität wieder auf den Anschlagstegen auf, der Dichtzapfen ist gegen die Federkraft des Federelementes nach unten verschoben, die Belüftung des Behälters erfolgt durch den nach unten entstandenen Spalt zwischen der Ringscheibe und dem Dichtzapfen, wobei auch eventuell zurückgebliebene Produktreste (Tropfen) wieder in den Speicherbehälter zurückgezogen werden, der Verschluss bleibt sauber. Nach erfolgtem Druckausgleich kehrt der Dichtzapfen wieder in seine Ausgangslage zurück.

Weitere Vorteile, Merkmale und Eigenschaften der Erfindung werden nachfolgend an in schematischen Zeichnungsfiguren dargestellten Ausführungsbeispielen näher erläutert.

Es zeigen:
- Fig. 1: einen Behälterverschluss in einem Vertikalschnitt in der Ausgangsstellung,
- Fig. 2: den Behälterverschluss der Fig. 1 in der Austragstellung,
- Fig. 3: den Behälterverschluss der Fig. 1 in der Belüftungsstellung,
- Fig. 4: den Behälterverschluss der Fig. 1, angeordnet in einem möglichen Spenderkopf in einem Vertikalschnitt,
- Fig. 5: ein Federelement aus u-förmigen Blattfedern,
- Fig. 6: ein Federelement aus glatten Blattfedern,
- Fig. 7: ein Federelement aus radial abgewinkelten Blattfedern,
- Fig. 8: eine alternative Ausführungsform eines Behälterverschlusses, angeordnet in einem möglichen Spenderkopf in einer Draufsicht,
- Fig. 9: den Behälterverschluss der Fig. 8 in einem Vertikalschnitt,
- Fig. 10: den Behälterverschluss der Figur 9 in einem vergrößerten Teilausschnitt.

In den Figuren 1, 2 und 3 ist ein erfindungsgemäßer Behälterverschluss 1 in verschiedenen, vom Innendruck des Speicherbehälters bewirkten Schließ- bzw. Öffnungsstellungen dargestellt. In den Fig. 1 bis 3 ist der Speicherbehälter selbst nicht gezeigt.

Der in Figur 1 in der Ausgangsstellung, der Schließstellung, dargestellte Behälterverschluss 1 besteht aus einem äußeren ringförmigen Gehäuse 5 mit am oberen Ende radial angeordneten Anschlagstegen 6. Von innen - in der Zeichnung von unten - ist gegen diese Anschlagstege 6 durch den zentralen Kopf 17 eines Federelementes mit Spiralfeder 4 ein Dichtzapfen 3 gedrückt, wobei ein ringförmiger Vorsprung 9 am unteren Ende des Dichtzapfens 3 eine mögliche, darüber hinausgehende axiale Verschiebung nach außen - in der Zeichnung nach oben - begrenzt.

Oben auf den Anschlagstegen 6 und auf dem Dichtzapfen 3 befindet sich eine elastische Ringscheibe 2. Der Innendurchmesser der Ringscheibe 2 entspricht dabei dem Außendurchmesser einer ringförmigen Nut 10 des Dichtzapfens 3, so dass die Ringscheibe 2 und der Dichtzapfen 3 eine gemeinsame obere Fläche und einen dichten Verschluss ausbilden.

In Figur 2 befindet sich der Behälterverschluss 1 der Fig. 1 in der Austragstellung. Durch einen erhöhten Innendruck im Speicherbehälter, hervorgerufen durch Zusammendrücken des Speicherbehälters, wurde das auszutragende Produkt von unten gegen die Anschlagstege 6, den Dichtzapfen 3 und die Ringscheibe 2 gedrückt. Da die mit dem Gehäuse 5 fest verbundenen Anschlagstege 6 und auch der an den Anschlagstegen 6 anliegende Dichtzapfen 3 diesem Produktdruck nicht folgen können, wölbt sich nur die Ringscheibe 2 nach außen vor. Es bildet sich dadurch zwischen der Ringscheibe 2 und dem Dichtzapfen 3 ein Austragsspalt 7 aus, durch den das Produkt in Pfeilrichtung 11 den Behälterverschluss 1 nach außen verlässt.

In Figur 3 befindet sich der Behälterverschluss 1 der Fig. 1 schließlich nach Beendigung des Austragvorgangs in der Belüftungsstellung. Durch die Rückstellkraft des Speicherbehälters entstand im Innenraum des Speicherbehälters ein Unterdruck, wodurch das Produkt durch den Austragsspalt 7 wieder zurück in den Speicherbehälter gezogen wurde. Die Ringscheibe 2 kehrte auf Grund ihrer Elastizität in ihre Ausgangslage der Fig. 1 zurück und liegt nun wieder flach auf den Anschlagstegen 6 auf. Weiterhin wurde durch den Unterdruck der Dichtzapfen 3 entgegen der Federkraft der Spiralfeder 4 des Federelementes nach innen gezogen. Zwischen dem Dichtzapfen 3 und der flach aufliegenden Ringscheibe 2 ergab sich somit der in Fig. 3 dargestellte Belüftungsspalt 8, durch den Luft von außen in Pfeilrichtung 12 in den Speicherbehälter einströmt. Nach erfolgtem Druckausgleich drückt dann das Federelement den Dichtzapfen 3 wieder zurück in seine Ausgangslage der Fig. 1.

In Figur 4 ist eine mögliche Anordnung eines erfindungsgemäßen Behälterverschlusses 1 in den Spenderkopf 20 eines Speicherbehälters dargestellt. Der Spenderkopf 20 besteht aus einem äußeren ringförmigen Gehäuse 21 mit oben aufklipsbarem Deckel 23. Am oberen Ende des Spenderkopfes 20 befindet sich innen ein Innenring 22 mit Schraubgewinde zur Befestigung auf einem entsprechend dimensionierten Speicherbehälter. Innerhalb dieses Innenrings 22 befindet sich eine ringförmige Innenkammer 24, in die der komplette Behälterverschluss 1 der Fig. 1 eingeschoben ist. Das äußere ringförmige Gehäuse 21, der Innenring 22 und die ringförmige Innenkammer 24 sind im dargestellten Ausführungsbeispiel einstückig gefertigt.

Das zum Hochdrücken des Dichtzapfen 3 in den Figuren 1 bis 4 verwendete Federelement besteht aus einem äußeren Ring 16 mit einer darin angeordneten Spiralfeder 4 und einem zentralen Kopf 17, der durch die Spiralfeder 4 von unten gegen den Dichtzapfen 3 drückt. Das obere Ende der Spiralfeder 4 ist am zentralen Kopf 17 und das untere Ende am äußeren Ring 16 befestigt. Das aus der Feder 4, dem zentralen Kopf 17 und dem äußeren Ring 16 bestehende Federelement bildet somit eine Konstruktionseinheit, die von unten in das Gehäuse 5 eingeschoben ist.

Weitere beispielhafte Möglichkeiten zur Ausbildung eines Federelementes, das in den erfindungsgemäßen Behälterverschluss eingesetzt werden kann, sind in den Figuren 5 bis 7 dargestellt. Auch diese Federelemente bestehen aus einem äußeren Ring 16 mit einem zentralen Kopf 17, wobei hier der zentrale Kopf 17 nicht mehr durch eine Spiralfeder 4 mit dem äußeren Ring 16 verbunden ist, sondern durch radial nach innen geführte Blattfedern 18, 19, 25. Bezüglich des zentralen Kopfes sind die Blattfedern 18, 19, 25 dabei so angeordnet, dass sie diesen nach dem Einbau des Federelementes mit einer Druckspannung von unten gegen den Dichtzapfen 3 drücken. Mögliche Ausbildungsformen sind dabei beispielsweise glatte Blattfedern 18 (Fig. 6), u-förmig nach unten gebogene Blattfedern (Fig. 5) oder radial abgewinkelte Blattfedern 25 (Fig. 7).

In den Figuren 8 bis 10 ist eine alternative Ausbildung eines erfindungsgemäßen Behälterverschlusses dargestellt. Die Figuren 8 und 9 zeigen in einer Draufsicht (Fig. 8) und in einem Vertikalschnitt (Fig. 9) einen möglichen Spenderkopf 20' mit einem Gehäuse 21, in dem ein derartiger alternativer Behälterverschluss 1' angeordnet ist. Im Gegensatz zum Behälterverschluss 1 bilden beim Behälterverschluss 1' die Ringscheibe 31 mit dem Dichtzapfen 30 nicht mehr gemeinsam in Form einer ebenen Fläche den oberen Abschluss des Behälterverschlusses 1', wo sie leicht beschädigt werden könnten, sondern sie liegen hier am unteren Ende einer nach oben offenen trichterförmigen Spenderöffnung 35 und damit geschützt innerhalb des oberen Teils des Behälterverschlusses 1'. In der Mitte dieser trichterförmigen Spenderöffnung 34 ist ein dornartiger Anschlagsteg 33 angeordnet, der über drei Stützfüße 34 ortsfest mit dem Gehäuse 5' verbunden und von oben auf den Dichtzapfen 30 geführt ist und dessen axiale Verschiebung nach oben begrenzt. Der Dichtzapfen 30 wird dabei von unten mit Federkraft durch ein Federelement 4 gegen diesen dornartigen Anschlagsteg 33 gedrückt. Der zwischen dem Dichtzapfen 30 und der offenen trichterförmigen Spenderöffnung 35 verbleibende Ringraum wird durch eine Ringscheibe 31 verschlossen, die mit ihrem äußeren Rand zwischen den Anschlagstegen 32 von unten und der ringförmigen Wandung 36 der trichterförmigen Spenderöffnung 35 von oben eingeklemmt ist.

In Figur 10 sind in einem vergrößerten Teilausschnitt der Fig. 9 Einzelheiten dieses Behälterverschlusses 1' deutlicher herausgestellt. In gleicher Wirkungsweise wie beim Behälterverschluss 1 (vgl. Fig. 1 - 4) wird beim Behälterverschluss 1' die auf den Anschlagstegen 32 und dem Dichtzapfen 30 aufliegende Ringscheibe 31 in der Austragsstellung durch den vom Speicherbehälter ausgehenden Überdruck in ihrer Mitte nach außen vorgewölbt, wodurch sich in gleicher Weise wie beim Behälterverschluss 1 zwischen dem Dichtzapfen 30 und der Ringscheibe 31 ein Austragsspalt ausbildet, durch den das zu spendende Material nach oben ausgetragen wird. Der Dichtzapfen 30 kann hierbei der axialen Verschiebung der Ringscheibe 31 nach oben nicht folgen, da eine axiale Verschiebung nach oben durch den ortsfest über die Stützfüße 34 mit dem Gehäuse 5' verbundenen dornartigen Anschlagsteg 33 verhindert wird.

In der Belüftungsstellung, in der durch den vom Speicherbehälter verursachten Unterdruck die Ringscheibe 31 wieder in ihre Ausgangslage zurückgesaugt wird, verhindern unterhalb der Ringscheibe 31 angeordnete Anschlagstege 32, dass sich die Ringscheibe 31 nun axial nach unten verschieben bzw. nach innen vorwölben kann. Dafür verschiebt sich der Dichtzapfen 30 gegen die Federkraft des Federelementes 4 axial nach unten und öffnet damit genau wie beim Behälterverschluss 1 einen Belüftungsspalt zwischen dem Dichtzapfen 30 und der Ringscheibe 31, wodurch bis zum Druckausgleich das noch in der trichterförmigen Spenderöffnung 35 vorhandene Material zurück in den Speicherbehälter gesaugt wird. In der nach erfolgtem Druckausgleich anschließenden drucklosen Schließstellung liegt dann die Ringscheibe 31 außen auf den Anschlagstegen 32 und innen auf dem Dichtzapfen 30 auf, während der Dichtzapfen 30 mit der Federkraft des Federelementes 4 von unten gegen den dornartigen Anschlagsteg 33 gedrückt ist.

Der in den dargestellten Ausführungsbeispielen gezeigte Behälterverschluss stellt nicht die alleinige Ausbildungsmöglichkeit eines erfindungsgemäßen Behälterverschlusses dar. Dieser kann jeweils nach Produkt und dem diesem angepassten Speicherbehälter in weiten Grenzen bezüglich seiner Dimensionierung variiert werden, ohne vom Konzept der Erfindung mit seinen formulierten Ansprüchen abzuweichen.

### Bezugszeichenliste

- 1,1': Behälterverschluss
- 2, 31: Ringscheibe
- 3, 30: Dichtzapfen
- 4: Federelement mit Spiralfeder
- 5, 5': Gehäuse
- 6,32: Anschlagstege
- 7: Austragsspalt
- 8: Belüftungsspalt
- 9: ringförmiger Vorsprung
- 10: ringförmige Nut
- 11: Austragsweg
- 12: Belüftungsweg
- 16: äußerer Ring
- 17: zentraler Kopf
- 18: glatte Blattfeder
- 19: u-förmige Blattfeder
- 20, 20': Spenderkopf
- 21: Gehäuse
- 22: Innenring
- 23: Deckel
- 24: Innenkammer
- 25: radial abgewinkelte Blattfeder
- 33: dornartiger Anschlagsteg
- 34: Stützfüße
- 35: Spenderöffnung
- 36: ringförmige Wandung

## Patentansprüche

1. Behälterverschluss (1, 1') für flüssige bis pastöse Produkte enthaltende flexible Speicherbehälter wie beispielsweise Flaschen oder Tuben, bestehend aus einem Gehäuse (5, 5') mit einer mittig angeordneten elastischen Ringscheibe (2, 31) und einem darunter zentral angeordneten axial verschiebbaren Dichtzapfen (3, 30), wobei sich beim Zusammendrücken des Speicherbehälters durch axiale Verwölbung des Mittelteils der Ringscheibe (2, 31) der Behälterverschluss (1, 1') ventilähnlich zum Austrag der Produkte selbsttätig öffnet und danach durch die Rückstellkraft des Speicherbehälters sich wieder selbsttätig schließt, **dadurch gekennzeichnet, dass**
• die axiale Verwölbung des Mittelteils der Ringscheibe (2, 31) nach unten durch mehrere Anschlagstege (6, 32) begrenzt wird,
• die axiale Bewegung des Dichtzapfens (3, 30) nach oben durch mindestens einen Anschlagsteg (6, 33) begrenzt wird,
• der Dichtzapfen (3, 30) auf einem federnden Element (4, 18, 19, 25) gelagert ist und durch dieses federnde Element (4, 18, 19, 25) von unten gegen die Anschlagstege (6, 33) und dichtend gegen die Ringscheibe (2, 31) gedrückt wird.

2. Behälterverschluss (1) nach Anspruch 1, **dadurch gekennzeichnet, dass** die Anschlagstege (6) zwischen der Ringscheibe (2) und einem ringförmigen Vorsprung (9) des Dichtzapfens (3) angeordnet sind.

3. Behälterverschluss (1') nach Anspruch 1, **dadurch gekennzeichnet, dass** der Anschlagsteg (33) mittig von oben durch die Ringscheibe (31) auf den Dichtzapfen (30) geführt ist.

4. Behälterverschluss (1, 1') nach Anspruch 1, 2 oder 3, **dadurch gekennzeichnet, dass** das Federelement (4) eine Spiralfeder ist.

5. Behälterverschluss (1, 1') nach Anspruch 1, 2 oder 3, **dadurch gekennzeichnet, dass** das Federelement aus glatten (18) oder u-förmig gebogenen (19) radial angeordneten Blattfedern gebildet ist.

6. Behälterverschluss (1, 1') nach einem oder mehreren der Ansprüche 1 bis 5,
**dadurch gekennzeichnet, dass** die Ringscheibe (2, 31) und der Dichtzapfen (3, 30) im Zusammenwirken mit den Anschlagstegen (6, 32, 33) so angeordnet sind, dass folgende Stellungen möglich sind:
• Schließstellung mit drucklosem Speicherbehälter; die Ringscheibe (2, 31) liegt dichtend auf dem Dichtzapfen (3, 30) und den Anschlagstegen (6, 32) auf und der Dichtzapfen (3, 30) liegt von unten gegen die Anschlagstege (6, 33) an.
• Austragstellung mit Überdruck im Speicherbehälter; die Ringscheibe (2, 31) ist vom Dichtzapfen (3, 30) und den Anschlagstegen (6, 32) abgehoben und der Dichtzapfen (3, 30) liegt weiterhin von unten gegen die Anschlagstege (6, 33) an; der Austrag des Materials erfolgt durch den nach oben entstandenen Austragsspalt (7) zwischen der Ringscheibe (2, 31) und dem Dichtzapfen (3, 30).
• Belüftungsstellung mit Unterdruck im Speicherbehälter; die Ringscheibe (2, 31) liegt wieder auf den Anschlagstegen (6, 32) auf, der Dichtzapfen (3, 30) ist gegen die Federkraft des Federelementes (4, 18, 19, 25) nach unten verschoben, die Belüftung des Speicherbehälters erfolgt durch den nach unten entstanden Belüftungsspalt (8) zwischen der Ringscheibe (2, 31) und dem Dichtzapfen (3, 30).

7. Behälterverschluss (1, 1') nach einem oder mehreren der Ansprüche 1 bis 6,
**dadurch gekennzeichnet, dass** die Elastizität der Ringscheibe (2, 31) und die Federkraft des Federelementes (4, 18, 19, 25) an die Viskosität des auszutragenden Produkts und an die Elastizität bzw. an die Rückstellkraft des Speicherbehälters angepasst ist.

## Claims

1. Container closure (1, 1') for flexible storage containers, such as, for example, bottles or tubes, containing liquid to pasty products, consisting of a housing (5, 5') with a centrally arranged resilient annular disc (2, 31) and an axially displaceable sealing spigot (3, 30) centrally arranged thereunder, wherein on compressing the storage container the container closure (1, 1') automatically opens in valve-like manner for discharge of the product by axial arching of the centre part of the annular disc (2, 31) and thereafter automatically recloses by the restoring force of the storage container, **characterised in that**
- the axial arching of the centre part of the annular disc (2, 31) is limited downwardly by several abutment webs (6, 32),
- the axial movement of the sealing spigot (3, 30) is limited upwardly by at least one abutment web (6, 33) and
- the sealing spigot (3, 30) is mounted on a resilient element (4, 18, 19, 25) and is pressed by this resilient element (4, 18, 19, 25) from below against the abutment webs (6, 33) and sealingly against the annular disc (2, 31).

2. Container closure (1) according to claim 1, **characterised in that** the abutment webs (6) are arranged between the annular disc (2) and an annular projection (9) of the sealing spigot (3).

3. Container closure (1') according to claim 1, **characterised in that** the abutment web (33) is guided centrally from above by the annular disc (31) onto the sealing spigot (30).

4. Container closure (1, 1') according to claim 1. 2 or 3, **characterised in that** the spring element (4) is a helical spring.

5. Container closure (1, 1') according to claim 1, 2 or 3, **characterised in that** the spring element is formed from radially arranged leaf springs (18) which are smooth or radially arranged leaf springs (19) which are bent in U-shape.

6. Container closure (1, 1') according to one or more of claims 1 to 5, **characterised in that** the annular disc (2, 31) and the sealing spigot (3, 30) are so arranged in co-operation with the abutment webs (6, 32, 33) that the foiiowing settings are possible:
- Closed setting with pressure-free storage container; the annular disc (2, 31) sealingly rests on the sealing spigot (3, 30) and on the abutment webs (6, 30) and the sealing spigot (3, 30) bears from below against the abutment webs (6, 33).
- Discharge setting with excess pressure in the storage container; the annular disc (2, 31) is raised from the sealing spigot (3, 30) and from the abutment webs (6, 32) and the sealing spigot (3, 30) again bears from below against the abutment webs (6, 33); discharge of the material takes place through the upwardly created discharge gap (7) between the annular disc (2, 31) and the sealing spigot (3, 30).
- Ventilating setting with underpressure in the storage container; the annular disc (2, 31) again rests on the abutment webs (6, 32), the sealing spigot (3, 30) is displaced downwardly against the spring force of the spring element (4, 18, 19, 25), and the ventilation of the storage container takes place through the downwardly created ventilating gap (8) between the annular disc (2, 31) and the sealing spigot (3, 30).

7. Container closure (1, 1') according to one or more of claims 1 to 6, **characterised in that** the resilience of the annular disc (2, 31) and the spring force of the spring element (4, 18, 19, 25) are matched to the viscosity of the product to be discharged and to the resilience or to the restoring force of the storage container.

## Revendications

1. Fermeture de récipient (1, 1') pour récipients de stockage flexibles contenant des produits liquides à pâteux, par exemple bouteilles ou tubes, constituée d'un boîtier (5, 5') comportant au centre un disque annulaire (2, 31) élastique et en dessous un tourillon d'étanchéité (3, 30) centrale axialement mobile disposé,
qui lors de la compression du récipient de stockage, sous l'effet d'un gauchissement axial de la partie centrale du disque annulaire (2, 31), s'ouvre automatiquement, à la manière d'une soupape, pour décharger les produits et ensuite se referme automatiquement sous l'effet de la force de rappel du récipient de stockage,
**caractérisée en ce que**
• le gauchissement axial de la partie centrale du disque annulaire (2, 31) vers le bas est limité par plusieurs traverses de butée (6, 32) ;
• le mouvement axial du tourillon d'étanchéité (3, 30) vers le haut est limité par au moins une traverse de butée (6, 33) ;
• le tourillon d'étanchéité (3, 30) est logé sur un élément élastique (4, 18, 19, 25) et est comprimé par cet élément élastique (4, 18, 19, 25) par le bas contre les traverses de butée (6, 33) et de manière étanche contre le disque annulaire (2, 31).

2. Fermeture de récipient (1) selon la revendication 1,
**caractérisée en ce que**
les traverses de butée (6) sont disposées entre le disque annulaire (2) et une saillie annulaire (9) du tourillon d'étanchéité (3).

3. Fermeture de récipient (1') selon la revendication 1,
**caractérisée en ce que**
la traverse de butée (33) est guidée de manière centrale d'en haut, à travers le disque annulaire (31), vers le tourillon d'étanchéité (30).

4. Fermeture de récipient (1, 1') selon la revendication 1, 2 ou 3,
**caractérisée en ce que**
l'élément élastique (4) est un ressort en spirale.

5. Fermeture de récipient (1, 1') selon la revendication 1, 2 ou 3,
**caractérisée en ce que**
l'élément élastique est constitué de ressorts à lames lisses (18) ou pliés en forme de u (19), disposés radialement.

6. Fermeture de récipient (1, 1') selon l'une ou plusieurs des revendications 1 à 5,
**caractérisée en ce que**
le disque annulaire (2, 31) et le tourillon d'étanchéité (3, 30), en coopération avec les traverses de butée (6, 32, 33), sont montés pour permettre les positions suivantes :
• position de fermeture avec le récipient de stockage sans pression ; le disque annulaire (2, 31) repose de manière étanche sur le tourillon d'étanchéité (3, 30) et sur les traverses de butée (6, 32), et le tourillon d'étanchéité (3, 30) adhère par dessous aux traverses de butée (6, 33),
• position de déchargement avec une surpression dans le récipient de stockage ; le disque annulaire (2,31) est décollé du tourillon d'étanchéité (3, 30) et des traverses de butée (6, 32), et le tourillon d'étanchéité (3, 30) continue à adhérer par dessous aux traverses de butée (6, 33) ; le déchargement du matériau s'effectue à travers la fente de déchargement (7) formée vers le haut entre le disque annulaire (2, 31) et le tourillon d'étanchéité (3, 30),
• position d'aération avec sous-pression dans le récipient de stockage ; le disque annulaire (2, 31) repose à nouveau sur les traverses de butée (6, 32), le tourillon d'étanchéité (3, 30) est déplacé vers le bas contre la tension de ressort de l'élément élastique (4, 18, 19, 25), l'aération du récipient de stockage s'effectue à travers la fente d'aération (8) formée vers le bas entre le disque annulaire (2, 31) et le tourillon d'étanchéité (3,30).

7. Fermeture de récipient (1) selon une ou plusieurs des revendications 1 à 6,
**caractérisée en ce que**
l'élasticité du disque annulaire (2, 31) et la tension de ressort de l'élément élastique (4, 18, 19, 25) sont adaptées à la viscosité du produit à décharger et à l'élasticité ou à la force de rappel du récipient de stockage.
